# EUROPÄISCHE PATENTSCHRIFT

(11) **EP 1 141 985 B1**
(45) Veröffentlichungstag und Bekanntmachung des Hinweises auf die Patenterteilung: **02.10.2002**
(21) Anmeldenummer: 99967875.8
(22) Anmeldetag: 09.12.1999
(51) Int. Cl.: H01H 50/56, H01H 50/54

(54) **ELEKTROMAGNETISCHES RELAIS**
ELECTROMAGNETIC RELAY
RELAIS ELECTROMAGNETIQUE

(30) Priorität: 22.12.1998 DE 19859577
(43) Veröffentlichungstag der Anmeldung: 10.10.2001
(73) Patentinhaber: Tyco Electronics Logistics AG, 9323 Steinach / SG (CH)
(72) Erfinder: KERN, Josef, D-13629 Berlin (DE)
(74) Vertreter: Hirsch, Peter, Dipl.-Ing.
(86) Internationale Anmeldenummer: DE9903936
(87) Internationale Veröffentlichungsnummer: WO00038207

(56) Entgegenhaltungen:
- EP-A- 0 211 446
- EP-A- 0 267 430
- CH-A- 460 953
- DE-A- 3 246 256
- FR-A- 2 204 870
- US-A- 2 353 377
- US-A- 3 958 200

## Beschreibung

Die Erfindung betrifft ein elektromagnetisches Relais mit einer Spule, mit einem Spulenkörper, Wicklung und axial durchgehendem Kern, ferner mit einer neben der Spule und parallel zu deren Achse angeordnetem Joch und zwei flachen Ankern, von denen jeweils einer
- an einem Spulenende jeweils senkrecht zur Spulenachse angeordnet ist,
- an einem Jochende gelagert ist,
- mit einem Ende des Kerns einen Arbeitsluftspalt bildet,
- über Rückstellfedermittel in seiner ausgeschwenkten Position gehalten ist und
- über eine Kontaktfeder ein Kontaktstück trägt, das mit einem einen Anschluß aufweisenden Gegenkontaktelement zusammenwirkt.

Ein derartiges Relais ist zum Beispiel aus der EP 0 211 446 B1 bekannt. Als Rückstellfedermittel dient eine Zugfeder, welche zwischen den beiden, über Ihre Lagerstelle im Jochende hinaus verlängerten Ankern angeordnet ist. Dieses Relais dient zur sicheren Unterbrechung eines Lastkreises. Durch die Serienschaltung der beiden Anker und somit der beiden Kontaktstellen wird der Lastkreis auch dann unterbrochen, wenn eine Kontaktstelle verschweißt ist.

Ein weiteres gattungsgemäßes Relais ist aus der US-PS 2,353,377 bekannt. Bei diesem Relais weisen die beiden Kontaktfedern sowie die beiden Gegenkontaktelemente jeweils einen gemeinsamen Anschluß auf. Das Relais dient zum sicheren Schließen eines Lastkreises auch bei starken Erschütterungen und Beschleunigen, wie zum Beispiel beim Landen eines Flugzeuges, was durch die Parallelschaltung der beiden Anker erreicht wird.

In den Figuren 8 und 9 der US 2,353,377 ist eine zweite Ausführungsform dargestellt, bei welcher pro Anker zwei Kontaktfedern angeordnet sind. Mit dem Relais dieser Ausführungsform können somit zwei Lastkreise sicher verbunden werden.

Die Rückstellung der Anker erfolgt ebenfalls über eine Zugfeder, welche an den über die Lagerstellen hinaus verlängerten Ankern angreift.

Der Erfindung liegt die Aufgabe zugrunde, das gattungsgemäße Relais derart weiterzubilden, daß zwei bürstenlose Gleichstrommotoren mit jeweils drei in Sternschaltung angeordneten Wicklungen jeweils im Sternmittelpunkt durch das elektromagnetische Relais miteinander verbunden bzw. voneinander getrennt werden können.

In Sicherheitsapplikationen in Kraftfahrzeugen sind solche Motoren redundant angeordnet und die Wicklungen der zwei Motoren jeweils parallel geschaltet.

Bisher wurde das Problem durch drei elektromagnetische Relais mit je einem Schließerkontakt gelöst, welche die je zwei parallel geschalteten Teilwicklungen der beiden Motoren verbinden bzw. trennen. Eine alternative Lösung sah vor, durch zwei elektromagnetische Relais mit je einem Doppelschließerkontakt die jeweils parallel geschalteten Teilwicklungen der zwei Motoren im Sternmittelpunkt zu verbinden oder zu trennen.

Erfindungsgemäß wird die Aufgabe dadurch gelöst, daß bei dem oben beschriebenen gattungsgemäßen Relais die Kontaktfeder jeweils mit einem Anschluß und zwei Kontaktstücken versehen ist und jedes Kontaktstück mit einem an einem separaten Anschluß angeordneten Gegenkontaktelement zusammenwirkt.

An dem Relais stehen somit zwei Anschlüsse an den Kontaktfedern sowie vier Anschlüsse, welche jeweils mit den Gegenkontaktelementen verbunden sind, zur Verfügung. Über diese sechs Anschlüsse können somit durch ein einziges Relais die drei jeweils parallel geschalteten Teilwicklungen der zwei Motoren im Sternmittelpunkt verbunden bzw. getrennt werden.

Die Kontaktfeder ist vorzugsweise E-förmig ausgebildet, wobei an den freien Enden der äußeren Schenkel die Kontaktstücke angeordnet sind und das freie Ende des mittleren Schenkels festgelegt ist und als Rückstellfedermittel für den jeweiligen Anker dient. Durch die E-förmige Ausbildung der Kontaktfeder wird ein kompakter und kostengünstiger Aufbau erreicht. Dieser wird desweiteren dadurch gefördert, daß das freie festgelegte Ende des mittleren Schenkels der Kontaktfeder mit dem Anschluß der Kontaktfeder verbunden ist.

Eine weitere Kostenersparnis bei der Herstellung wird dadurch erzielt, daß das Relais quer zur Längsachse des Kernes spiegelsymmetrisch ist und die Anschlußteile für die Kontaktfeder sowie diejenigen für die Gegenkontaktelemente identisch sind. Die Kostenersparnis entsteht in erster Linie durch die geringere Anzahl von Werkzeugen, welche bei der Fertigung benötigt werden.

In einer bevorzugten Ausführungsform ist der Anker ebenfalls E-förmig ausgebildet, wobei die Schenkel des Ankers im wesentlichen unter den Schenkeln der E-förmigen Kontaktfeder angeordnet sind. Dies hat den Vorteil, daß zur Erreichung einer maximalen und gleich großen Kontaktkraft der Doppelkontakte fertigungsbedingte Toleranzen durch eine Überhubjustierung aller vier an der Kontaktfeder angeordneten Kontakte in einfacher Weise eliminiert werden können. Hierzu werden die seitlichen Schenkel des E-förmigen Ankers, auf welchen die seitlichen Schenkel der E-förmigen Kontaktfeder mit den Kontaktstücken angeordnet sind zur Überhubvergrößerung jeweils nach außen bzw. zur Überhubverkleinerung nach innen abgebogen. An den Biegestellen weist der Anker vorzugsweise Einkerbungen auf, um eine definierte Sollbiegestelle zu erhalten.

In einer weiteren vorteilhaften Ausführungsform sind innerhalb des Relais die Anschlüsse an den Kontaktfedern sowie jeweils zwei Anschlüsse an den Gegenkontaktelementen leitend miteinander verbunden. Durch die Parallelschaltung ergibt sich eine Redundanz und somit ein sicheres Verbinden bzw. Auftrennen der beiden Sternmittelpunkte der jeweils drei Wicklungen der parallel geschalteten Motoren.

Weitere Vorteile der Erfindung sowie alternative vorteilhafte Verwendungen sind in den Unteransprüchen offenbart.

Nachfolgend wird die Erfindung anhand in den Zeichnungen dargestellter Ausführungsbeispiele näher erläutert. In den Zeichnungen zeigen
- Figur 1: das erfindungsgemäße Relais in einer Schrägansicht,
- Figur 2: das erfindungsgemäße Relais in der Ansicht von oben,
- Figur 3: eine Seitenansicht des Relais,
- Figur 4: den Schnitt A - A aus Figur 2,
- Figur 5: die Ansicht gemäß Figur 4 mit einem modifizierten Kern,
- Figur 6: den Schnitt B - B aus Figur 2,
- Figur 7: den Schnitt C - C aus Figur 3,
- Figur 8: das Schaltbild des Relais gemäß den Figuren 1 bis 7 bei der Verbindung zweier Sternmittelpunkte von drei Wicklungen parallel geschalteter Gleichstrommotoren, und
- Figur 9 bis 11: Schaltpläne alternativer Verwendungsmöglichkeiten des erfindungsgemäßen Relais.

Das in den Figuren 1 bis 7 dargestellte Relais besteht aus einem Spulenkörper 1 mit zwei seitlichen symmetrischen Flanschen 2A und 2B, zwischen welchen der Spulenkörper 1 mit einer Wicklung 3 versehen ist. Als Anschlüsse für die Wicklung 3 sind in den seitlichen Flanschen 2A und 2B runde oder rechteckige Drähte 4A und 4B eingespritzt. Der Spulenkörper 1 ist in der Mitte hohl und nimmt in sich einen axial durchgehenden runden oder rechteckigen Kern 5 auf. An dem Spulenkörper 1 ist parallel zur Achse des Kerns 5 ein Joch 6 angeordnet, an dessen beiden stirnseitigen Endflächen jeweils ein beweglicher Anker 7A und 7B gelagert ist. Das Joch 6 dient zur Flußführung im Magnetkreis und ist als planes Blech ausgebildet und mit Löchern zu versehen, welche auf vier Zapfen an den Flanschen 2A und 2B des Spulenkörpers 1 gesteckt werden. Die Verbindung erfolgt zum Beispiel durch Warmverprägen der Zapfen.

Der Kern 5 sowie das Joch 6 haben nahezu die gleiche Länge. Die stirnseitigen Endflächen des Kerns 5 bilden die Polflächen 5A und 5B für die beiden Anker 7A und 7B. Der Kern 5 kann entweder als steckbares Teil ohne vergrößerte Polflächen 5A, 5B ,wie in Figur 4 dargestellt, oder als ein vom Spulenkörper 1 umspritztes Teil mit vergrößerten Polflächen 5A' und 5B', wie in Figur 5 dargestellt, ausgeführt sein.

Die beiden Anker 7A und 7B sind plan und im wesentlichen E-förmig ausgebildet und bestehen somit aus einer Basis 70, zwei äußeren Schenkeln 71 und 73 und einem mittleren Schenkel 72. Auf jedem Anker 7A bzw. 7B ist eine Kontaktfeder 8A bzw. 8B angeordnet, welche ebenfalls E-förmig ausgebildet ist und aus einer Basis 80, zwei äußeren Schenkel 81 und 83 sowie einem mittleren Schenkel 82 besteht. Die Kontaktfeder 8A bzw. 8B ist an ihrer Basis 80 über zwei Niet- oder Schweißverbindungen 9 mit der Basis 70 des Ankers 7A bzw. 7B verbunden.

Die äußeren Schenkel 81 und 83 der Kontaktfeder 8A bzw. 8B stehen über die äußeren freien Enden der äußeren Schenkel 71 und 73 der Anker 7A bzw. 7B über und tragen jeweils in diesem überstehenden Bereich ein Kontaktstück 10A bis 10D. Diese vier Kontaktstücke 10A bis 10D werden bei Erregung der Spule durch die Anker 7A bzw. 7B gegen vier Gegenkontakte 11A bis 11d gepreßt, welche jeweils an getrennt ausgebildeten Anschlüssen 12A bis 12D vorgesehen sind, die jeweils in Nuten der Flansche 2A, 2B des Spulenkörpers 1 geführt sind. Die Kontakte 10A bis 10D sowie die Gegenkontakte 11A bis 11D sind als Niet- oder Schweißkontakte ausgebildet und so zueinander angeordnet, daß bei geschlossenem Anker die Kontaktstücke 11A bis 11D durch die Federkraft der Kontaktfeder 8A bzw. 8B gegen die Gegenkontakte 11A bis 11D gepreßt werden.

Für eine maximale und gleich große Kontaktkraft der Doppelkontakte können fertigungsbedingte Toleranzen durch eine Überhubjustierung aller vier Kontakte eliminiert werden. Bei den beiden E-förmigen Ankern 7A bzw. 7B dienen jeweils nur die mittleren Schenkel 72 sowie jeweils der mittlere Bereich der Basis 70 zur Flußführung. Da die äußeren Schenkel 81 und 83 der Kontaktfeder 8A bzw. 8B auf den äußeren Schenkeln 71 und 73 der Anker 7A bzw. 7B aufliegen, werden zur Überhubvergrößerung die äußeren Schenkel 71, 73 der Anker nach innen, das heißt in Richtung Spule, bzw. zur Überhubverkleinerung nach außen abgebogen. Um beim Biegen der äußeren Schenkel 71 bzw. 73 der Anker 7A bzw. 7B definierte Sollbiegestellen zu erhalten, sind jeweils zwischen der Basis 70 und den äußeren Schenkeln 71 und 73 Einkerbungen 74 vorgesehen.

Als Rückstellfedermittel dient jeweils der mittlere Schenkel 82 der Kontaktfeder 8A bzw. 8B. Dieser mittlere Schenkel 82 ist über das freie Ende des mittleren Schenkels 72 des Ankers 7A bzw. 7B hinaus verlängert und jeweils an einem weiteren Anschluß 13A bzw. 13B festgelegt. Der mittlere Schenkel 82 der E-förmigen Feder 8A bzw. 8B dient somit jeweils zur Stromführung und zur Rückstellung des Ankers. Die Anschlüsse 13A und 13B sind identisch wie die Anschlüsse 12A bis 12D ausgebildet und ebenso in Nuten der Flansche 2A, 2B des Spulenkörpers 1 geführt, um einen toleranzarmen Aufbau des Relais zu erzielen. Der mittlere Schenkel 82 der Kontaktfeder 8A bzw. 8B ist in dem Bereich, in welchem er über das freie Ende des mittleren Schenkels 72 des Ankers 7A bzw. 7B übersteht, um den mittleren Schenkel 72 des Anker in Richtung Spulenkörper 1 abgebogen und im Bereich des Arbeitsluftspaltes zwischen dem Anker 7A bzw. 7B und der Polfläche 5A bzw. 5B des Kernes 5 mit dem Anschluß 13A bzw. 13B durch eine Niet- oder Schweißverbindung verbunden.

Das Relais besitzt einen im wesentlichen rechteckigen Grundriß, wobei die Anschlüsse 12A bis 12D und 13A und 13B jeweils an den schmäleren Stirnseiten angeordnet sind. Auf einer Längsseite des Relais sind noch zwei Spulenanschlüsse 14A, 14B angeordnet, an welchen die Drähte 4A, 4B für die Wicklung 3 der Spule angelötet sind. Das gesamte Relais ist auf einer isolierenden Grundplatte 15 aus Kunststoff aufgebaut, in welcher auch die an der Längsseite des Relais angeordneten Spulenanschlüsse 14A, 14B fixiert sind. Sämtliche Anschlüsse 12A bis 12D, 13A, 13B sowie die Spulenanschlüsse 14A, 14B sind im wesentlichen L-förmig ausgebildet, wobei jeweils ein Schenkel des L in Nuten an der Oberseite der Grundplatte 15 aufgenommen ist. Das Relais ist mit einem Schutzgehäuse 16 versehen, welches an den stirnseitigen Außenflächen jeweils mit Nuten 17 versehen ist, in welchen jeweils der andere Schenkel der L-förmigen Anschlüsse 12A bis 12D und 13A, 13B geführt und somit stabil befestigt ist. Das Schutzgehäuse 16 wird bei der Montage von oben über die isolierende Grundplatte 15 gesteckt und in der Ebene der Grundplatte mit dieser vergossen.

Das gesamte Relais ist quer zu seiner Längserstreckung spiegelsymmetrisch ausgebildet. Für die Anschlüsse 12A bis 12D und 13A, 13B werden identische Teile verwendet. Durch die Verwendung der vielen gleichen Teile kann bei der Herstellung die Werkzeuganzahl sehr gering gehalten werden, wodurch das Relais sehr kostengünstig herstellbar ist.

In Figur 8 ist das Schaltbild aufgezeichnet, gemäß welchem das erfindungsgemäße Relais zur Verbindung der Sternmittelpunkte zweier Gleichstrommotoren mit jeweils drei Teilwicklungen A bis C bzw. A' bis C' verwendet wird. In der dargestellten Schaltung sind lediglich die Bezugszeichen der Spulenanschlüsse 14A und 14B sowie der Anschlüsse 12A bis 12D und 13A, 13B eingetragen.

Die Teilwicklungen A, A', B B' und C, C' der beiden Motoren sind in der dargestellten Schaltung außerhalb des Relais parallel geschaltet. Durch die Parallelschaltung der beiden Doppelkontaktschließer ergibt sich eine Redundanz und somit ein sicheres Verbinden der beiden Sternmittelpunkte der jeweils drei Wicklungen der parallel geschalteten Motoren. In Figur 8 ist bereits eine Parallelschaltung der Anschlüsse 13A, 13B eingezeichnet, welche über die Anker 7A, 7B und das Joch erfolgt.

Die Parallelschaltung der Teilwicklungen kann jedoch auch innerhalb des Relais durch drei metallische Brücken bzw. Litzen zwischen den Anschlüssen 12A und 12C bzw. 12B und 12D und den beiden Anschlüssen 13A und 13B an den Kontaktfeder 8A, 8B erfolgen. Entfällt die Parallelschaltung zwischen den Anschlüssen 13A, 13B außerhalb des Relais, ist eine zusätzliche Verbindung erforderlich, da die Verbindung über die Anker und das Joch nicht für hohe Ströme ausgelegt ist.

Figur 9 zeigt eine alternative Verwendung des Relais, wobei hier die beiden Doppelschließer in Serie geschaltet sind, um ein sicheres Auftrennen von Lastkreisen zu gewährleisten. Würde zum Beispiel ein Kontakt verschweißen, so würde der Lastkreis immer noch durch die Öffnung des zweiten Doppelschließers unterbrochen werden. Durch die Doppelkontakte ist bei dieser Schaltung auch die Schaltsicherheit beim Schließen der Kontakte im Vergleich zu einfachen Kontakten wesentlich erhöht.

Die Figuren 10 und 11 zeigen weitere Anwendungsmöglichkeiten des Relais, wobei gemäß Figur 10 das Relais zur Schaltung von zwei Lasten mit je zwei Doppelkontakten und gemäß Figur 11 zur Schaltung von vier verschiedenen Lasten über die aufgetrennten Wege der zwei Doppelkontakte verwendet wird.

## Patentansprüche

1. Elektromagnetisches Relais
mit einer Spule
mit Spulenkörper (1),
Wicklung (3)
und axial durchgehendem Kern (5), ferner mit einem neben der Spule und parallel zu deren Achse angeordnetem Joch (6)
und zwei flachen Ankern (7A, 7B), von denen jeweils einer
- an einem Spulenende jeweils senkrecht zur Spulenachse angeordnet ist,
- an je einem Jochende gelagert ist,
- mit einem Ende des Kerns (5) einen Arbeitsluftspalt bildet,
- über Rückstellfedermittel in der ausgeschwenkten Position gehalten ist und
- über eine Kontaktfeder (8A, 8B) ein Kontaktstück trägt, das mit einem einen Anschluß aufweisenden Gegenkontaktelement zusammenwirkt,
**dadurch gekennzeichnet,**
**daß** die Kontaktfeder (8A, 8B) jeweils mit einem Anschluß (13A, 13B) und zwei Kontaktstücken (10A bis 10D) versehen ist und jedes Kontaktstück (10A bis 10D) mit einem an einem separaten Anschluß (12A bis 12D) angeordneten Gegenkontaktelement (11A bis 11D) zusammenwirkt.

2. Elektromagnetisches Relais nach Anspruch 1,
**dadurch gekennzeichnet,**
**daß** die Kontaktfeder E-förmig ausgebildet ist und somit aus einer Basis (80), zwei äußeren (81, 83) und einem mittleren Schenkel (82) besteht und an den freien Enden der äußeren Schenkel (81, 83) die Kontaktstücke (10A bis 10D) angeordnet sind.

3. Elektromagnetisches Relais nach Anspruch 2
**dadurch gekennzeichnet,**
**daß** die Kontaktfeder (8A, 8B) an ihrer Basis (80) mit dem Anker (7A, 7B) verbunden ist.

4. Elektromagnetisches Relais nach Anspruch 2 oder 3,
**dadurch gekennzeichnet,**
**daß** der mittlere Schenkel (82) der E-förmigen Kontaktfeder (8A, 8B) an seinem freien Ende festgelegt ist und als Rückstellfedermittel für den jeweiligen Anker (7A, 7B) dient.

5. Elektromagnetisches Relais nach Anspruch 4,
**dadurch gekennzeichnet,**
**daß** das freie Ende des mittleren Schenkels (82) der Kontaktfeder (8A, 8B) jeweils mit dem Anschluß (13A, 13B) verbunden ist.

6. Elektromagnetisches Relais nach einem der Ansprüche 2 bis 5,
**dadurch gekennzeichnet,**
**daß** der Anker (7A, 7B) E-förmig ausgebildet ist und somit aus einer Basis (70), zwei äußeren (71, 73) und einem mittleren Schenkel (72) besteht und die Schenkel des E-förmigen Ankers (7A, 7B) im wesentlichen unter den Schenkeln der E-förmigen Kontaktfeder (8A, 8B) angeordnet sind.

7. Elektromagnetisches Relais nach Anspruch 6,
**dadurch gekennzeichnet,**
**daß** der mittlere Schenkel (72) der Anker (7A, 7B) zur Flußführung dient und die seitlichen Schenkel der Anker zur Überhubvergößerung nach außen bzw. zur Überhubverkleinerung nach innen abgebogen sind.

8. Elektromagnetisches Relais nach Anspruch 6 oder 7,
**dadurch gekennzeichnet,**
**daß** zwischen der Basis (70) des E-förmigen Ankers (7A bzw. 7B) und den äußeren Schenkeln (71, 73) Einkerbungen (74) vorgesehen sind.

9. Elektromagnetisches Relais nach einem der Ansprüche 1 bis 8,
**dadurch gekennzeichnet,**
**daß** die Anschlüsse (12A und 12C), (12B und 12D) und (13A und 13B) jeweils über eine Litze oder eine metallische Brücke miteinander leitend verbunden sind.

10. Elektromagnetisches Relais nach einem der Ansprüche 1 bis 9,
**dadurch gekennzeichnet,**
**daß** das Relais mit einem Schutzgehäuse (16) versehen ist, welches an drei Seitenflächen Nuten (17) aufweist, an denen die Anschlüsse (12A bis 12D; 13A, 13B) sowie auch zwei Spulenanschlüsse (14A, 14B) geführt sind.

11. Elektromagnetisches Relais nach Anspruch 10
**dadurch gekennzeichnet,**
**daß** es auf einer als Kunststoffträgerteil ausgebildeten Grundplatte (15) aufgebaut ist, in welcher die Spulenanschlüsse (14A, 14B) fixiert sind.

12. Elektromagnetisches Relais nach Anspruch 11,
**dadurch gekennzeichnet,**
**daß** das Schutzgehäuse (16) mit der Grundplatte (15) in der Ebene der Grundplatte (15) vergossen ist.

13. Elektromagnetisches Relais nach einem der Ansprüche 1 bis 12,
**dadurch gekennzeichnet,**
**daß** das Relais quer zur Längsachse des Kernes (5) spiegelsymmetrisch ist und die Anschlüsse (12A bis 12D; 13A, 13B) identisch sind.

14. Elektromagnetisches Relais nach einem der Ansprüche 1 bis 13,
**dadurch gekennzeichnet,**
**daß** es zur Verbindung bzw. zur Auftrennung von drei in Sternschaltung angeordneten Wicklungen (A, B, C; A', B', C') von zwei Gleichstrommotoren verwendet wird.

15. Elektromagnetisches Relais nach einem der Ansprüche 1 bis 13,
**dadurch gekennzeichnet,**
**daß** es zur Auftrennung eines Lastkreises verwendet wird.

16. Elektromagnetisches Relais nach einem der Ansprüche 1 bis 13,
**dadurch gekennzeichnet,**
**daß** es zur Schaltung von bis zu vier Lasten verwendet wird.

## Claims

1. An electromagnetic relay,
having a coil
with a coil body (1),
a winding (3)
and a core (5) passing axially right through,
furthermore having a yoke (6) which is arranged next to the coil and parallel to the axis thereof,
and two flat armatures (7A, 7B), whereof in each case one
is arranged at a coil end in each case perpendicular to the axis of the coil,
is mounted at each yoke end,
forms an operational air gap with one end of the core (5),
is held in an outwardly pivoted position by way of restoring spring means, and
by way of a spring contact (8A, 8B) bears a contact piece which cooperates with a counter-contact element having a terminal,
**characterised in that**
the spring contact (8A, 8B) is provided in each case with a terminal (13A, 13B) and two contact pieces (10A to 10D), and each contact piece (10A to 10D) cooperates with a counter-contact element (11A to 11D) arranged on a separate terminal (12A to 12D).

2. An electromagnetic relay according to Claim 1,
**characterised in that** the spring contact is made E-shaped and thus comprises a base (80), two outer limbs (81, 83) and a central limb (82), and the contact pieces (10A to 10D) are arranged at the free ends of the outer limbs (81, 83).

3. An electromagnetic relay according to Claim 2,
**characterised in that** the spring contact (8A, 8B) is connected at its base (80) to the armature (7A, 7B).

4. An electromagnetic relay according to Claim 2 or 3,
**characterised in that** the central limb (82) of the E-shaped spring contact (8A, 8B) is fixed at its free end and serves as a restoring spring means for the respective armature (7A, 7B).

5. An electromagnetic relay according to Claim 4,
**characterised in that** the free end of the central limb (82) of the spring contact (8A, 8B) is in each case connected to the terminal (13A, 13B).

6. An electromagnetic relay according to one of Claims 2 to 5,
**characterised in that** the armature (7A, 7B) is made E-shaped and thus comprises a base (70), two outer limbs (71, 73) and a central limb (72), and the limbs of the E-shaped armature (7A, 7B) are arranged substantially below the limbs of the E-shaped spring contact (8A, 8B).

7. An electromagnetic relay according to Claim 6,
**characterised in that** the central limb (72) of the armature (7A, 7B) serves to guide the flux and the lateral limbs of the armature are bent off outwards to increase overtravel or inwards to reduce overtravel.

8. An electromagnetic relay according to Claim 6 or 7,
**characterised in that** between the base (70) of the E-shaped armature (7A or 7B) and the outer limbs (71, 73) notches (74) are made.

9. An electromagnetic relay according to one of Claims 1 to 8,
**characterised in that** the terminals (12A and 12C), (12B and 12D) and (13A and 13B) are in each case conductively connected to one another by way of a flexible wire or metal bridge.

10. An electromagnetic relay according to one of Claims 1 to 9,
**characterised in that** the relay is provided with a protective housing (16) which on three side faces has grooves (17) along which the terminals (12A to 12D; 13A, 13B) and also two coil terminals (14A, 14B) are guided.

11. An electromagnetic relay according to Claim 10,
**characterised in that** it is built on a base plate (15) which is made in the form of a synthetic carrier part and in which the coil terminals (14A, 14B) are fixed.

12. An electromagnetic relay according to Claim 11,
**characterised in that** the protective housing (16) is cast onto the base plate (15) in the plane of the base plate (15).

13. An electromagnetic relay according to one of Claims 1 to 12,
**characterised in that** the relay has mirror symmetry in a direction transverse to the longitudinal axis of the core (5), and the terminals (12A to 12D; 13A, 13B) are identical.

14. An electromagnetic relay according to one of Claims 1 to 13,
**characterised in that** it is used to connect and disconnect three windings (A, B, C; A', B', C'), arranged in a star configuration, of two d.c. motors.

15. An electromagnetic relay according to one of Claims 1 to 13,
**characterised in that** it is used to disconnect a load circuit.

16. An electromagnetic relay according to one of Claims 1 to 13,
**characterised in that** it is used for the connection of up to four loads.

## Revendications

1. Relais électromagnétique comportant
une bobine, avec
un corps de bobine (1),
un enroulement (3)
et un noyau à traversée axiale (5),
ainsi qu'une culasse (6) agencée à côté de la bobine et parallèlement à l'axe de celle-ci,
et deux armatures plates (7A, 7B), dont chacune
est agencée respectivement au niveau d'une extrémité de la bobine, perpendiculairement à l'axe de la bobine,
est agencée au niveau d'une extrémité de la culasse,
forme avec une extrémité du noyau (5) un entrefer de travail,
est retenue par l'intermédiaire de moyens de ressort de rappel dans sa position déviée et
comporte au-dessus d'un ressort de contact (8A, 8B) une pièce de contact, coopérant avec un élément de contact opposé comportant un raccordement,
**caractérisé en ce que**
le ressort de contact (8A, 8B) comporte respectivement un raccordement (13A, 13B) et deux pièces de contact (10A à 10D), chaque pièce de contact (10A à 10D) coopérant avec un élément de contact opposé (11A à 11D) agencé sur un raccordement séparé (12A à 12D).

2. Relais électromagnétique selon la revendication 1, **caractérisé en ce que** le ressort de contact a une forme en E, comportant ainsi une base (80), deux branches externes (81, 83) et une branche médiane (82), les pièces de contact (10A à 10D) étant agencées sur les extrémités libres des branches externes (81, 83).

3. Relais électromagnétique selon la revendication 2, **caractérisé en ce que** le ressort de contact (8A, 8B) est relié au niveau de sa base (80) avec l'armature (7A, 7B).

4. Relais électromagnétique selon les revendications 2 ou 3, **caractérisé en ce que** la branche médiane (82) du ressort de contact en E (8A, 8B) comporte une extrémité libre fixe et sert de moyen de ressort de rappel pour l'armature respective (7A, 7B).

5. Relais électromagnétique selon la revendication 4, **caractérisé en ce que** l'extrémité libre de la branche médiane (82) du ressort de contact (8A, 8B) est respectivement reliée avec le raccordement (13A, 13B).

6. Relais électromagnétique selon les revendications 2 à 5, **caractérisé en ce que** l'armature (7A, 7B) a une forme en E, comportant ainsi une base (70), deux branches externes (71, 73) et une branche médiane (72), les branches de l'armature en E (7A, 7B) étant pour l'essentiel agencées au-dessous des branches du ressort de contact en E (8A, 8B).

7. Relais électromagnétique selon la revendication 6, **caractérisé en ce que** la branche médiane (72) des armatures (7A, 7B) sert à guider le flux, les branches latérales des armatures étant repliées vers l'extérieur en vue de l'accroissement de la surcourse et vers l'intérieur en vue de la réduction de la surcourse.

8. Relais électromagnétique selon les revendications 6 ou 7, **caractérisé en ce que** des encoches (74) sont agencées entre la base (70) de l'armature en E (7A ou 7B) et les branches externes (71, 73)

9. Relais électromagnétique selon l'une des revendications 1 à 8, **caractérisé en ce que** les raccordements (12A et 12C), (12B et 12D) et (13A et 13B) sont reliés de manière conductrice respectivement par un fil ou un pont métallique.

10. Relais électromagnétique selon l'une des revendications 1 à 9, **caractérisé en ce que** le relais comporte un boîtier de protection (16), comportant au niveau des trois surfaces latérales des rainures (17) dans lesquelles sont guidés les raccordements (12A à 12D ; 13A, 13B) ainsi que deux raccordements de bobine (14A, 14B).

11. Relais électromagnétique selon la revendication 10, **caractérisé en ce qu'**il est monté sur une plaque de base (15) ayant la forme d'un élément de support en plastique, dans laquelle sont fixés les raccordements de bobine (14A, 14B).

12. Relais électromagnétique selon la revendication 11, **caractérisé en ce que** le boîtier de protection (16) est coulé avec la plaque de base (15) dans le plan de la plaque de base (15).

13. Relais électromagnétique selon l'une des revendications 1 à 12, **caractérisé en ce que** le relais a une configuration symétrique transversalement à l'axe longitudinal du noyau (5), les raccordements (12A à 12D ; 13A, 13B) étant identiques.

14. Relais électromagnétique selon l'une des revendications 1 à 13, **caractérisé en ce qu'**il sert à relier ou à séparer trois enroulements montés en étoile (A, B, C ; A', B', C') de deux moteurs à courant continu.

15. Relais électromagnétique selon l'une des revendications 1 à 13, **caractérisé en ce qu'**il sert à la séparation d'un circuit de charge.

16. Relais électromagnétique selon l'une des revendications 1 à 13, **caractérisé en ce qu'**il sert à la commutation de une à quatre charges.
